# FASCICULE DE BREVET EUROPEEN

(11) **EP 0 851 454 B1**
(45) Date de publication et mention de la délivrance du brevet: **12.02.2003**
(21) Numéro de dépôt: 97402908.4
(22) Date de dépôt: 03.12.1997
(51) Int. Cl.: H01J 29/07, G12B 1/02

(54) **Dispositif de suspension du masque d'ombre d'un tube de visualisation cathodique comprenant un bilame**
Mit einem Bimetall ausgerüstete Aufhängevorrichtung für eine Schattenmaske einer Kathodenstrahlröhrenanzeige
Suspension device for a shadow maskof a display cathode ray tube using a bimetal

(30) Priorité: 31.12.1996 FR 9616253
(43) Date de publication de la demande: 01.07.1998
(73) Titulaire: IMPHY UGINE PRECISION, 92800 Puteaux (FR)
(72) Inventeur: Tiers, Jean-François, 58160 Sauvigny lès Bois (FR)
(74) Mandataire: Plaisant, Sophie Marie

(56) Documents cités:
- EP-A- 0 143 707
- FR-A- 2 346 812
- US-A- 4 792 719
- US-A- 5 502 350
- PATENT ABSTRACTS OF JAPAN vol. 006, no. 205 (E-136), 16 octobre 1982 & JP 57 111933 A (TOKYO SHIBAURA DENKI KK), 12 juillet 1982,

## Description

L'invention est relative à un dispositif de suspension du masque d'ombre d'un tube de visualisation cathodique.

Un tube de visualisation cathodique en couleur comporte, entre l'écran de visualisation muni de luminophores et le canon à électrons, un masque d'ombre constitué d'une feuille métallique percée d'une multitude de trous. Ce masque d'ombre est destiné à assurer une bonne séparation des trois faisceaux électrons issus du canon à électrons, de telle sorte que chaque faisceau d'électrons n'atteigne que le luminophore correspondant à la couleur qui lui est associée. Le bon alignement des faisceaux électrons, des luminophores et des trous du masque d'ombre est nécessaire pour obtenir une image de bonne qualité.

Lorsque le tube est en fonctionnement, le masque d'ombre s'échauffe (sa température peut atteindre 130 °C), il se dilate, et, en l'absence de dispositions particulières, cette dilatation engendre un mauvais alignement des faisceaux électrons, des luminophores et des trous du masque d'ombre. Il en résulte une perte de qualité de l'image.

Pour compenser cette dilatation intempestive, le masque d'ombre est suspendu à la dalle de verre qui constitue l'écran par des bilame thermostatiques constitués généralement d'un acier inoxydable austénitique et d'un alliage Fe-Ni dont la composition chimique comprend, en poids, de 36 % à 42 % de nickel. Ces bilames qui peuvent être du type "soudés sur chant" ou du type "plaqués", ont un comportement linéaire, c'est à dire une variation linéaire de la déflexion avec la température, au moins jusqu'à des températures de l'ordre de 200 °C. Les bilames s'échauffent en même temps que le masque d'ombre et se déforment de telle façon que la distance du masque d'ombre à l'écran de visualisation s'ajuste en fonction de la température du masque d'ombre. Il en résulte une compensation des effets engendrés par l'échauffement du masque d'ombre. Cependant, la température du tube lui même peut augmenter de façon significative sous l'effet de la température ambiante pour atteindre, par exemple, 50 °C. Dans ces conditions, la compensation de l'effet d'échauffement du masque d'ombre n'est plus satisfaisante. Il y a surcompensation.

Le but de la présente invention est de remédier à cet inconvénient en proposant un moyen pour limiter, voire éviter, le phénomène de surcompensation.

A cet effet, l'invention a pour objet un dispositif de suspension du masque d'ombre d'un tube de visualisation cathodique, selon la revendication 1 le dispositif comprenant un bilame thermostatique dont la déflexion entre 60 °C et 130 °C est inférieure à la déflexion entre 20 °C et 60 °C.

De préférence, la déflexion du bilame entre 60 °C et 130 °C est inférieure à 0,8 fois, et mieux encore, 0,65 fois, la déflexion du bilame entre 20 °C et 60 °C.

Le bilame, qui fait également partie de l'invention et dont la déflexion entre 60 °C et 130 °C est inférieure à la déflexion entre 20 °C et 60 °C, peut être du type soudé sur chant ou du type plaqué. De préférence, il est constitué au moins d'un acier inoxydable austénitique et d'un alliage Fe-Ni dont la composition chimique comprend, en poids, de 27 % à 32 % de nickel, le dit alliage contenant 29,3% de nickel, 1,2% de manganèse, 0,15% de silicium, 0,15% de carbone, le reste étant du fer et des impuretés.

L'invention va maintenant être décrite plus en détail en regard des figures annexées.

La figure 1 représente un dispositif de suspension du masque d'ombre d'un tube de visualisation cathodique comprenant un bilame soudé sur chant (l'écran du tube cathodique et le masque d'ombre ne sont représentés que partiellement).

La figure 2 représente un dispositif de suspension du masque d'ombre d'un tube de visualisation cathodique comprenant un bilame plaqué (l'écran du tube cathodique et le masque d'ombre ne sont représentés que partiellement).

Aussi bien à la figure 1 qu'à la figure 2, le masque d'ombre 1, 1', constitué essentiellement d'une feuille métallique 2, 2' percée d'une multitude trous 3,3' et monté sur un cadre rigide 4, 4' disposé à sa périphérie, est disposé en regard de l'écran de visualisation 5, 5' constitué d'une dalle de verre 6, 6' munie de rebords périphériques 7, 7', et comportant, face au masque d'ombre 1, 1', une couche 8, 8' de luminophores.

A la figure 1, le masque d'ombre 1 est suspendu à la dalle de verre 6 par un moyen de suspension 8 constitué d'un pion d'ancrage 9 et d'un bilame 10 du type "soudé sur chant", c'est à dire, découpé à cheval de la ligne de jonction 11 de deux bandes métalliques 12 et 13 de nature différente. Le pion d'ancrage 9 est scellé dans le rebord 7 de la dalle de verre 6. Le bilame 10 comporte à l'une de ses extrémités un trou 14 dans lequel est enfilé le pion d'ancrage 9 ; à l'autre extrémité, il est fixé par soudage au cadre rigide 4.

A la figure 2, le masque d'ombre 1' est suspendu à la dalle de verre 6' par un moyen de suspension 8' constitué d'un pion d'ancrage 9', d'un bilame 10' du type plaqué, c'est à dire, découpé dans deux bandes métalliques 12' et 13' de nature différente, plaquées l'une sur l'autre, par exemple, par colaminage, et d'un ressort 15. Le pion d'ancrage 9' est scellé dans le rebord 7' de la dalle de verre 6'. Le bilame 10' comporte à l'une de ses extrémités un trou 14' dans lequel est enfilé le pion d'ancrage 9 ; à l'autre extrémité, il est fixé par soudage au cadre rigide 4 par l'intermédiaire du ressort 15.

Afin d'obtenir une compensation satisfaisante aussi bien lorsque le tube de visualisation (en particulier le rebord 7 ou 7' de la dalle de verre 6 ou 6') est à la température ordinaire, c'est à dire environ 20 °C, que lorsqu'il est échauffé, par exemple vers 50 °C, le bilame 10 ou 10' a une déflexion entre 60 °C et 130 °C inférieure à la déflexion qu'il a entre 20 °C et 60 °C ; la déflexion du bilame entre deux températures étant, pour un bilame dont une extrémité est libre et l'autre fixe, le déplacement de extrémité libre engendré par le passage de l'ensemble du bilame d'une température à l'autre. De préférence, la déflexion entre 60 °C et 130 °C inférieure à 0,8 fois, et mieux encore, 0,65 fois, la déflexion entre 20 °C et 60 °C. En effet, lorsque le masque d'ombre s'échauffe, il se dilate et la distance entre les trous qu'il comporte augmente. Pour compenser l'effet de cette dilatation, il faut rapprocher le masque d'ombre de l'écran, c'est ce que font les bilames dont la température moyenne s'équilibre entre la température du rebord de la dalle de verre et la température du masque d'ombre. Cependant, le réglage optimal de la position du masque d'ombre par rapport à l'écran, ne dépend que de la température du masque d'ombre. Or, à température égale du masque d'ombre, la température moyenne du bilame est d'autant plus élevée que la température du rebord de la dalle de verre, il en résulte que la déflexion du bilame engendrée par l'échauffement du masque d'ombre est accentuée par l'échauffement éventuel du rebord de la dalle de verre. Ce surcroît de déflexion est un effet parasite qui doit être minimisé, et les inventeurs ont constaté que cet effet est d'autant plus minimisé que le bilame est peu sensible aux variations de température dans le haut de sa plage de températures de fonctionnement.

Aussi bien dans le cas de la figure 1 que dans celui de la figure 2, les deux matériaux qui constituent les bandes 12 et 12' d'une part, 13 et 13' d'autre part, des bilames 10 et 10', sont, pour l'un, un acier inoxydable austénitique, par exemple, du type 304 (selon la norme ASTM), pour l'autre, un alliage Fe-Ni dont la composition chimique comprend, en poids, de 27 % à 32 % de nickel. Les bilames ainsi obtenus ont une déflexion entre 60 °C et 130 °C inférieure à la déflexion qu'ils ont entre 20 °C et 60 °C.

Plus précisément, l'alliage Fe-Ni peut être un alliage dont la composition chimique comprend, en poids, environ 29,3 % de nickel, environ 1,2 % de manganèse, environ 0,15 % de silicium, environ 0,15 % de carbone, le reste étant du fer et des impuretés résultant de l'élaboration. Dans ce cas, la déflexion entre 60 °C et 130 °C est d'environ 0,61 fois la déflexion entre 20 °C et 60 °C, ce qui est plus favorable que le cas précédent pour limiter la surcompensation.

On peut noter que, parfois, les bilames comportent, outre les deux couches qui viennent d'être décrites, une couche supplémentaire, par exemple en cuivre, dont le but est d'améliorer la conductibilité thermique longitudinale du bilame.

## Revendications

1. Dispositif de suspension (8, 8') du masque d'ombre (1, 1') d'un tube de visualisation cathodique, du type comprenant un bilame thermostatique (10, 10'), constitué au moins d'un acier inoxydable austénitique et d'un alliage Fe-Ni **caractérisé en ce que** l'alliage Fe-Ni est du type comprenant de 27% à 32% de nickel, ledit alliage contenant 29,3% de nickel, 1,2% de manganèse, 0,15% de silicium, 0,15% de carbone, le reste étant du fer et des impuretés, ledit bilame étant tel que sa déflexion entre 60 °C et 130°C est inférieure à sa déflexion entre 20 °C et 60 °C.

2. Dispositif de suspension du masque d'ombre (1, 1') selon la revendication 1 **caractérisé en ce que** la déflexion du bilame (10, 10') entre 60 °C et 130 °C est inférieure à 0,65 fois la déflexion du bilame entre 20 °C et 60 °C.

3. Dispositif de suspension du masque d'ombre selon l'une quelconque des revendications 1 à 2 **caractérisé en ce que** le bilame (10) est du type soudé sur chant.

4. Dispositif de suspension du masque d'ombre selon l'une quelconque des revendications 1 à 2 **caractérisé en ce que** le bilame (10') est du type plaqué.

## Claims

1. Suspension device (8, 8') of the shadow mask (1, 1') of a display cathode ray tube, kind of comprising a thermostatic bimetal (10, 10') consisting at least of an austenitic stainless steel and a Fe-Ni alloy, **characterised in that** the Fe-Ni alloy is of type comprising between 27% to 32% nickel, and said alloy containing 29,3% of nickel, 1,2% of manganese, 0,15% of silicon, 0,15% of carbon, the rest being iron and impurities, said bimetal being such that its deflection between 60 °C and 130 °C is smaller than its deflection between 20 °C and 60 °C.

2. Suspension device of the shadow mask (1, 1') according to claim 1, **characterised in that** the deflection of the bimetal (10, 10') between 60 °C and 130 °C is smaller than 0,65 times the deflection of the bimetal between 20 °C and 60 °C.

3. Suspension device of the shadow mask according to any of the claims 1 to 2, **characterised in that** the bimetal (10) is of the butt-welded type.

4. Suspension device of the shadow mask according to any of the claims 1 to 2, **characterised in that** the bimetal (10') is of the plated type.

## Patentansprüche

1. Aufhängevorrichtung (8, 8') der Schattenmaske (1, 1') einer Kathodenstrahlröhrenanzeige, in Ausführung mit thermostatischem Bimetall (10, 10') welches aus wenigstens einem austenitischen, rostfreien Stahl und einer Fe-Ni-Legierung besteht, **dadurch gekennzeichnet, daß** die Fe-Ni-Legierung eine Legierungsart mit 27% bis 32% Nickel ist, die Legierung 29,3% Nickel, 1,2% Mangan, 0,15% Silizium, 0,15% Kohlenstoff enthält, der Rest aus Eisen und Verunreinigungen besteht, das genannte Bimetall derart ist, daß seine Durchbiegung, zwischen 30 °C und 130 °C, kleiner als seine Durchbiegung zwischen 20 °C und 60 °C ist.

2. Aufhängevorrichtung der Schattenmaske (1, 1') nach Anspruch 1, **dadurch gekennzeichnet, daß** die Durchbiegung des Bimetalls (10, 10'), zwischen 60 °C und 130 °C, 0,65 mal kleiner als die Durchbiegung des Bimetalls zwischen 20 °C und 60 °C ist.

3. Aufhängevorrichtung der Schattenmaske nach irgend einem der Ansprüche 1 bis 2, **dadurch gekennzeichnet, daß** das Bimetall (10) stumpfgeschweißt ist.

4. Aufhängevorrichtung der Schattenmaske nach irgend einem der Ansprüche 1 bis 2, **dadurch gekennzeichnet, daß** das Bimetall (10') plattiert ist.
